# EUROPÄISCHE PATENTSCHRIFT

(11) **EP 3 365 175 B1**
(45) Veröffentlichungstag und Bekanntmachung des Hinweises auf die Patenterteilung: **27.11.2019**
(21) Anmeldenummer: 16763199.3
(22) Anmeldetag: 09.09.2016
(51) Int. Cl.: B41F 19/02, B41F 21/08, B44B 5/02

(54) **EINRICHTUNGEN UND VERFAHREN ZUR HERSTELLUNG EINES SICHERHEITSELEMENTS MIT EINER OPTISCH VARIABLEN STRUKTUR**
DEVICES AND METHOD FOR PRODUCING A SECURITY ELEMENT WITH AN OPTICALLY VARIABLE STRUCTURE
DISPOSITIFS ET PROCÉDÉ POUR PRODUIRE UN ÉLÉMENT DE SÉCURITÉ COMPORTANT UNE STRUCTURE OPTIQUEMENT VARIABLE

(30) Priorität: 11.09.2015 DE 102015011918
(43) Veröffentlichungstag der Anmeldung: 29.08.2018
(62) Teilanmeldung aus: 19156584.5
(73) Patentinhaber: Giesecke+Devrient Currency Technology GmbH, 81677 München (DE)
(72) Erfinder: VOIT, Max, 83671 Benediktbeuern (DE); FRANZ, Peter, 85567 Pienzenau/Bruck (DE)
(74) Vertreter: Zeuner, Stefan
(86) Internationale Anmeldenummer: PCT/EP2016/001524
(87) Internationale Veröffentlichungsnummer: WO 2017/041896

(56) Entgegenhaltungen:
- EP-A1- 2 848 424
- EP-A2- 1 629 994
- WO-A1-94/05501
- DE-A1- 19 826 974
- DE-A1-102008 013 322
- US-A- 5 193 458

## Beschreibung

Die Erfindung betrifft die Herstellung von Sicherheitselementen mit einer optisch variablen Struktur, die aus einer Beschichtung mit einem sich wiederholenden Muster und einer zur Beschichtung gepasserten, feinstrukturierten Prägung besteht. Die Erfindung betrifft insbesondere ein Verfahren zum Herstellen eines Sicherheitselements mit einer solchen optisch variablen Struktur in einer Bogendruckmaschine, eine zugehörige Bogendruckmaschine, eine flexible Prägeplatte für eine solche Bogendruckmaschine und ein Verfahren zum Herstellen einer derartigen Prägeplatte.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Absicherung oft mit Sicherheitselementen ausgestattet, die sowohl eine Wiedererkennung eines Wertdokuments als auch eine Überprüfung der Echtheit des Wertdokuments gestatten und die zugleich als Schutz vor unerlaubter Reproduktion dienen.

Dabei werden oft Sicherheitselemente eingesetzt, die einerseits maschinenlesbar sind, andererseits aber auch mit einfachen Hilfsmitteln oder ganz ohne Hilfsmittel überprüft werden können. Besonders geeignet sind Sicherheitselemente, die von Benutzern ohne Hilfsmittel und auch bei schlechten Lichtverhältnissen identifiziert und als echt erkannt werden können. Hier eignen sich insbesondere Prägungen und haptische Merkmale, die sowohl das visuelle Erscheinungsbild als auch die Fühlbarkeit der Sicherheitsmerkmale ausnutzen.

Anwendung finden solche Sicherheitselemente beispielsweise bei der Absicherung hochwertiger Pharmaprodukte. In diesem Produktbereich hat sich beispielsweise das PEAK® Merkmal der Anmelderin bewährt, das ein dreidimensionales Sicherheitselement darstellt, das ausschließlich durch das Bedrucken und Prägen von Papier oder des Kartonsubstrats einer Verpackung erzeugt wird. Dabei greifen filigrane optische und taktile Elemente ineinander und sorgen für ein dreidimensionales, sich je nach Betrachtungswinkel, veränderndes Bild. Die Herstellung solcher Sicherheitselemente ist allerdings vergleichsweise kostenintensiv, da mehrere Prozessschritte benötigt werden und der Druck- und der Prägungsvorgang voneinander entkoppelt sind. Darüber hinaus ist für die Erzeugung der filigranen Feinprägestrukturen typischerweise ein Stichtiefdruckschritt erforderlich, der nicht die gewünschte Druckgeschwindigkeit für die Massenfertigung leisten kann.

Aus der Druckschrift US 5 193 458 A ist eine Bogendruckmaschine zum Bedrucken von Druckbogen bekannt, bei der ein Fördersystem zum Führen der Druckbogen an umlaufenden Greifersystemen im Greiferschluss vorgesehen ist. Die Druckschrift DE 198 26 974 A1 betrifft eine Prägevorrichtung und schlägt zur Vereinfachung des Prägeverfahrens und zur besseren Ausnutzung der Druckmaschinen vor, eine in einem Lackierwerk, das den Druckwerken einer Druckmaschine nachgeordnet ist, eine Veredelungsstation vorzusehen. Die Druckschrift DE 10 2008 013 322 A1 betrifft ein Druckwerk einer Bedruckstoff verarbeitenden Maschine.

Ausgehend davon liegt der Erfindung die Aufgabe zugrunde, Einrichtungen und Verfahren anzugeben, die es erlauben, Sicherheitselemente mit einer optisch variablen Struktur aus einer Beschichtung mit einem sich wiederholenden Muster und einer zur Beschichtung gepasserten, feinstrukturierten Prägung kostengünstig und mit hohen Verarbeitungsgeschwindigkeiten herzustellen.

Diese Aufgabe wird durch die Merkmale der unabhängigen Ansprüche gelöst. Weiterbildungen der Erfindung sind Gegenstand der abhängigen Ansprüche.

Die Erfindung betrifft zunächst ein Verfahren zum Herstellen eines Sicherheitselements mit einer optisch variablen Struktur in einer Bogendruckmaschine, insbesondere einer Bogenoffsetdruckmaschine, bei dem
- ein Druckbogen innerhalb der Bogendruckmaschine mittels Fördersystemen an umlaufenden Greifersystemen im Greiferschluss durch zumindest ein Druckwerk und ein Prägewerk geführt wird,
- der Druckbogen in dem zumindest einen Druckwerk mit einer Beschichtung mit einem sich wiederholenden Muster versehen wird, und
- der Druckbogen in dem Prägewerk mit einer feinstrukturierten Prägestruktur versehen wird,
- wobei die feinstrukturierte Prägestruktur und die Beschichtung durch die Führung des Druckbogens im Greiferschluss zueinander gepassert auf dem Druckbogen erzeugt werden und die optisch variable Struktur des herzustellenden Sicherheitselements bilden.

In einer vorteilhaften Ausgestaltung bilden in dem Prägewerk der Bogendruckmaschine ein mit einer flexiblen, feinstrukturierten Prägeplatte versehener Prägezylinder und ein Gegendruckzylinder einen Transferspalt, durch den der Druckbogen geführt und dabei mit der feinstrukturierten Prägestruktur versehen wird.

Der Druckbogen kann mit einer einfarbigen oder auch mit einer mehrfarbigen, beispielsweise zwei-, drei- oder vierfarbigen Beschichtung versehen werden, wozu der Druckbogen durch zwei oder mehr Druckwerke geführt werden kann. Die Farbanzahl kann dabei ohne Weiteres bis zu 7 betragen. Die Druckfarben können angrenzend, überlagernd oder auch voneinander beabstandet aufgebracht sein. Auch Effektfarben, wie etwa Metallglanzfarben, fluoreszierende Farben, Farben mit maschinenlesbaren Merkmalen wie magnetische Farben, Infrarot-absorbierende oder Infrarot-transparente Druckfarben können zum Einsatz kommen und mit herkömmlichen Druckfarben kombiniert sein. Solche Effektfarben können dem Sicherheitselement auch zusätzlich maschinenlesbare Eigenschaften verleihen.

Die Beschichtung kann ein sich in einer oder zwei Raumrichtungen wiederholendes Muster darstellen und aus rasterartig angeordneten linienförmigen oder nicht-linienförmigen Grundelementen bestehen. Linienförmige Grundelemente können gerade oder gekrümmt, insbesondere gewellt verlaufen. Die Linienbreiten linienförmiger Grundelemente liegen vorteilhaft zwischen 20 µm und 700 µm, bevorzugt zwischen 30 µm und 300 µm und besonders bevorzugt zwischen 50 µm und 200 µm. Nicht-linienförmige Grundelemente können insbesondere eine runde, ovale oder polygonal begrenzte Umrissform aufweisen. Nicht-linienförmige Grundelemente haben vorteilhaft eine Ausdehnung zwischen 20 µm und 1000 µm, bevorzugt zwischen 30 µm und 500 µm und besonders bevorzugt zwischen 50 µm und 400 µm.

Die feinstrukturierte Prägestruktur ist auf das sich wiederholende Muster der Beschichtung abgestimmt, so dass die Prägestruktur und die Beschichtung zueinander gepassert die gewünschte optisch variable Struktur des herzustellenden Sicherheitselements bilden. Die Prägestruktur besteht daher vorteilhaft ebenfalls aus linienförmigen bzw. nicht-linienförmigen Reliefelementen, die sich im selben ein- oder zweidimensionalen Raster wie die Grundelemente der Beschichtung wiederholen. Beispiele für im Rahmen der Erfindung vorteilhaft einsetzbare Kombinationen von Beschichtung und Prägung können den Druckschriften WO 97/17211 A1, WO 2002/20280 A1, WO 2004/022355 A2, WO 2006/018232 A2 und WO 2007/093300 A1 entnommen werden, deren Offenbarungsgehalt insoweit in die vorliegende Anmeldung aufgenommen wird.

Gegenwärtig ist bevorzugt, dass der Druckbogen zunächst mit der Beschichtung und danach mit der feinstrukturierten Prägestruktur versehen wird, es ist jedoch grundsätzlich auch möglich, den Druckbogen zunächst mit der feinstrukturierten Prägestruktur und erst danach mit der Beschichtung zu versehen.

Durch die Führung der Druckbogen im Greiferschluss entsteht ein Zwangspasser, der sicherstellt, dass die in dem zumindest einen Druckwerk erzeugte Beschichtung und die in dem Prägewerk erzeugte feinstrukturierten Prägestruktur zueinander gepassert auf dem Druckbogen erzeugt werden. Durch die Führung im Greiferschluss können zudem auch sehr dünne Papiere ohne Papierverletzungen bedruckt und geprägt werden.

Gleichzeitig können durch den Einsatz einer Bogendruckmaschine, insbesondere einer Bogenoffsetdruckmaschine, höchste Verarbeitungsgeschwindigkeiten erreicht werden. Der Aufbau von Offsetdruckmaschinen, insbesondere in Reihenbauweise, ermöglicht passergerechtes Drucken mit hoher Passer-Prägeanforderung. Durch die sehr flexible Handhabung der Druckwerke kann auf notwendige Anforderung des Passers Farbe + Prägung schnell im Prozess reagiert werden.

Als Bedruckstoffe kommen insbesondere Substrate aus Naturfasern, Baumwolle, Zellstoff und Altpapier in Frage. Auch Verbundstoffe oder reine Kunststoffe, die geeignet sind, Prägungen dauerhaft zu bewahren, können verwendet werden. Die Substratstärke liegt dabei vorteilhaft zwischen 0,03 mm und 1,5 mm, bevorzugt zwischen 0,04 mm und 0,5 mm, und besonders bevorzugt zwischen 0,05 mm und 0,4 mm. Im Fall von Papiersubstraten liegt das Flächengewicht des Papiers insbesondere zwischen 40 g/m² und 600 g/ m², bevorzugt zwischen 50 g/m² und 220 g/m², und besonders bevorzugt zwischen 60 g/m² und 150 g/m²

Die Erfindung betrifft weiter eine Bogendruckmaschine, insbesondere eine Bogenoffsetdruckmaschine, zum Bedrucken und Prägen von Druckbogen zur Herstellung von Sicherheitselementen mit einer optisch variablen Struktur, mit
- zumindest einem Druckwerk, das ausgelegt und eingerichtet ist, die Druckbogen mit einer Beschichtung mit einem sich wiederholenden Muster zu versehen,
- ein Prägewerk, das ausgelegt und eingerichtet ist, die Druckbogen mit einer feinstrukturierten Prägestruktur zu versehen, und
- Fördersystemen zum Führen der Druckbogen innerhalb der Bogendruckmaschine an umlaufenden Greifersystemen im Greiferschluss durch das zumindest eine Druckwerk und das Prägewerk, um die feinstrukturierte Prägestruktur und die Beschichtung zueinander gepassert auf den Druckbogen zu erzeugen und dadurch die optisch variable Struktur der herzustellenden Sicherheitselemente zu bilden.

Mit Vorteil bilden in dem Prägewerk der Bogendruckmaschine ein Prägezylinder und ein Gegendruckzylinder einen Transferspalt zur Durchführung und Prägung der Druckbogen, wobei der Prägezylinder mit einer flexiblen, feinstrukturierten Prägeplatte versehen ist. Dabei kommt mit besonderem Vorteil eine Prägeplatte der weiter unten genauer beschriebenen Art zum Einsatz.

Der Gegendruckzylinder ist im Prägebereich mit einer weichen Prägeunterlage, insbesondere einem weichen Latextuch versehen. Außerhalb der Prägeunterlage ist der Gegendruckzylinder vorteilhaft durch eine Schutzfolie vor mechanischen Einflüssen geschützt.

Selbst nicht Teil der Erfindung ist eine flexible Prägeplatte für eine Bogendruckmaschine der oben beschriebenen Art, mit einem Plattenträger und einem gegenüber der Oberfläche des Plattenträgers erhabenen Plateau, das mit einer feinstrukturierten Reliefstruktur versehen ist. Die Prägeplatte ist dabei vorteilhaft aus Messing, Nickel oder Polymer, besonders vorteilhaft aus Federstahl gebildet.

Die feinstrukturierte Reliefstruktur kann linienförmige oder nicht-linienförmige Reliefelemente enthalten. Linienförmige Reliefelemente (Gravurlinien) können gerade oder gekrümmt, insbesondere gewellt verlaufen. Nicht-linienförmige Reliefelemente können insbesondere pyramidenförmig und/oder kreiskugelförmig ausgebildet sein. Die Reliefelemente sind vorteilhaft in einem ein- oder zweidimensionalen Raster wiederholt, insbesondere im selben Raster wie die Grundelemente der Beschichtung.

Mit Vorteil weist die feinstrukturierte Reliefstruktur der Prägeplatte Strukturtiefen zwischen 20 µm und 250 µm, bevorzugt zwischen 40 µm und 150 µm, besonders bevorzugt zwischen 60 µm und 120 µm auf. Die Strukturbreiten der Reliefstruktur liegen vorteilhaft zwischen 20 µm und 1500 µm, bevorzugt zwischen 40 µm und 1000 µm, besonders bevorzugt zwischen 60 µm und 500 µm.

Das Aspektverhältnis, also das Verhältnis von Strukturbreite zu Strukturtiefe der feinstrukturierten Reliefstruktur liegt mit Vorteil zwischen 1:1 und 10:1, bevorzugt zwischen 1,5:1 und 3,5:1.

Da sich die Prägeplatte flexibel um den Gummituchzylinder einer Bogendruckmaschine aufspannen lassen soll, darf die Plattenstärke nicht zu hoch sein. Der Plattenträger der Prägeplatte weist daher vorteilhaft eine Stärke zwischen 50 µm und 800 µm, bevorzugt zwischen 80 µm und 500 µm, besonders bevorzugt zwischen 100 µm und 250 µm auf. Für das genannte erhabene Plateau hat sich eine Höhe zwischen 200 µm und 1000 µm, bevorzugt zwischen 300 µm und 750 µm, besonders bevorzugt zwischen 400 µm und 600 µm, bewährt. Lateral weist das Plateau vorteilhaft Abmessungen bis zu 25 mm x 25 mm auf.

Ebenfalls selbst nicht Teil der Erfindung ist schließlich auch ein Verfahren zum Herstellen einer flexiblen Prägeplatte der oben beschriebenen Art, bei dem eine Grundplatte, insbesondere eine Federstahlplatte bereitgestellt wird, die Grundplatte geätzt wird, um einen Plattenträger mit einem erhabenen Plateau zu bilden, und das Plateau durch Fräsung oder Einwirkung von Laserstrahlung mit einer feinstrukturierten Reliefstruktur versehen wird. Bei einer Fräsung kann beispielsweise mit einem Stichel mit einem Winkel von etwa 40° gearbeitet werden, so dass sich eine Gravurtiefe von 50% der Gravurbreite ergibt. Wird die Reliefstruktur durch Einwirkung von Laserstrahlung erzeugt, kann das Verhältnis von Gravurtiefe zu Gravurbreite in weiten Bereichen beliebig gewählt werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: schematisch einen Beipackzettel für ein Arzneimittel mit einem geprägten Sicherheitselement mit einer zweifarbigen optisch variablen Struktur,
- Fig. 2: die optisch variable Struktur des Sicherheitselements der Fig. 1 in Aufsicht (oberer Bildteil) und im Querschnitt (unterer Bildteil) genauer,
- Fig. 3: schematisch den Aufbau einer erfindungsgemäßen Bogendruckmaschine,
- Fig. 4: schematisch den Aufbau des Prägewerks der Bogendruckmaschine der Fig. 3, und
- Fig. 5: die in dem Prägewerk der Fig. 4 eingesetzte Prägeplatte im Querschnitt.

Die Erfindung wird nun am Beispiel eines geprägten Sicherheitselements für einen Beipackzettel erläutert. Fig. 1 zeigt dazu schematisch einen Beipackzettel 10 für ein Arzneimittel, der neben den üblichen inhaltlichen Informationen 12 zur Echtheitsabsicherung mit einem geprägten Sicherheitselement 14 mit einer zweifarbigen optisch variablen Struktur versehen ist.

Fig. 2 zeigt zur Erläuterung des grundsätzlichen Aufbaus erfindungsgemäß hergestellter Sicherheitselemente die optisch variable Struktur 20 des Sicherheitselements 14 in Aufsicht (oberer Bildteil) und im Querschnitt (unterer Bildteil) genauer.

Die optisch variable Struktur 20 enthält zum einen eine zweifarbige Beschichtung 22 des Papiersubstrats 24 des Beipackzettels 10, die in Form eines sich wiederholenden Linienmusters aus zwei verschiedenfarbigen parallelen Linien 22-1, 22-2 gebildet ist. Die Linien 22-1 können beispielsweise mit roter, die Linien 22-2 mit schwarzer Druckfarbe gedruckt sein. Die zweifarbige Beschichtung 22 ist mit einer feinstrukturierten Prägestruktur 26 kombiniert, die in Form paralleler Prägelinien 28 in das Papiersubstrat 24 eingeprägt ist. Die Beschichtung 22 und die Prägestruktur 26 sind dabei so zueinander gepassert, dass die roten Linien 22-1 auf den in der Figur linken Flanken der Prägelinien 28 liegen und die schwarzen Linien 22-2 auf den rechten Flanken der Prägelinien 28. Die Beschichtung 22 und die Prägestruktur 26 zeigen dadurch zusammen ein optisch variables Erscheinungsbild, bei dem bei Betrachtung von der linken Seite 30 im Wesentlichen nur die roten Linien 22-1 der Beschichtung sichtbar sind und bei Betrachtung von der rechten Seite 32 im Wesentlichen nur schwarzen Linien 22-2 sichtbar sind. Durch Hin- und Herkippen des Beipackzettels 10 wechselt das Erscheinungsbild des Sicherheitselements 14 daher zwischen Rot und Schwarz. Die roten und schwarzen Linien 22-1, 22-2 können auch jeweils das Innere eines Bildmotivs ausfüllen, so dass beim Hin- und Herkippen nicht nur ein Farbwechsel, sondern auch ein Motivwechsel auftritt.

Der Abstand g der Prägelinien 28 beträgt im Ausführungsbeispiel g=200 µm, und auch das Linienmuster 22-1, 22-2 wiederholt sich mit einer Periode von 200 µm, wobei die Linienbreiten und die Zwischenräume zwischen den Linien 22-1, 22-2 jeweils 50 µm betragen. Durch die Übereinstimmung der Periodenlängen des Linienmusters und der Prägestruktur und die exakte Passerung der beiden Strukturen ergibt sich das oben beschriebene optisch variable Erscheinungsbild des Sicherheitselements 14.

Es versteht sich, dass die konkrete Gestaltung der Fig. 2 nur der Illustration dient und dass in der Praxis eine Vielzahl von Kombinationen von feinstrukturierten Prägestrukturen und Beschichtungen mit einem sich wiederholenden Muster verwendet werden können, wie weiter oben genauer erläutert.

Das Papiersubstrat 24 des Beipackzettels 10 weist eine geringe Dicke von nur etwa 60 µm auf, so dass eine homogene Prägung 26 des dünnen Papiers ohne Papierverletzung bei herkömmlicher Herstellung nicht unproblematisch ist. Erfindungsgemäß wird das Sicherheitselement 14 daher in einer nachfolgend genauer beschriebenen Bogendruckmaschine unter Verwendung einer speziell ausgebildeten flexiblen Prägeplatte erzeugt.

Fig. 3 zeigt schematisch den Aufbau einer erfindungsgemäßen Bogendruckmaschine 40 mit einem Anleger 42 zur Bogenzuführung, zwei Druckwerken 44-1 und 44-2 zum Drucken einer ersten und einer zweiten Farbe auf einen zugeführten Druckbogen 50, einem Prägewerk 46 zum Erzeugen einer feinstrukturierten Prägung auf dem bedruckten Druckbogen 50, und einem Ausleger 48 zum Stapeln der bedruckten und geprägten Druckbogen 50.

Die Druckbogen 50 werden innerhalb der Bogendruckmaschine 40 mittels Fördersystemen an umlaufenden Greifersystemen im Greiferschluss durch die beiden Druckwerke 44-1, 44-2 und das Prägewerk 46 geführt.

Dabei wird ein Druckbogen 50 in dem ersten Druckwerk 44-1 mit einer ersten Druckfarbe, beispielsweise roter Druckfarbe, bedruckt und in dem zweiten Druckwerk 44-2 mit einer zweiten Druckfarbe, beispielsweise schwarzer Druckfarbe, bedruckt und dadurch die zweifarbige Beschichtung 22 erzeugt. Vom zweiten Druckwerk 44-2 wird der Druckbogen 50 in das Prägewerk 46 geführt, wo er wegen des Zwangspassers durch den Greiferschluss passergenau mit der feinstrukturierten Prägung 26 versehen wird.

Der Aufbau des Prägewerks 46 der Bogendruckmaschine 40 ist in Fig. 4 schematisch genauer dargestellt. Das Prägewerk 46 ist im Ausführungsbeispiel ein modifiziertes Offsetdruckwerk der Bogendruckmaschine 40, beispielsweise ein modifiziertes Lackwerk mit Farbkasten 60, Farbwerk 62, Feuchtwerk 64, einem Druckplattenzylinder 66, einem Prägezylinder 68 in Form eines modifizierten Gummituchzylinders und einem modifizierten Gegendruckzylinder 72.

Um den Prägezylinder 68 zu bilden, wurde der ursprüngliche Gummituchzylinder des Lackwerks dadurch modifiziert, dass anstelle des Gummituchs eine flexible, feinstrukturierte Prägeplatte 70 um den Zylinder 68 aufgespannt wurde. Die Prägeplatte 70 enthält eine feinstrukturierte Reliefstruktur zur Erzeugung der gewünschten Prägestruktur 26 und ist weiter unter genauer beschrieben.

Auch der Gegendruckzylinder 72 des Offsetdruckwerks wurde zur Bildung des Prägewerks 46 modifiziert, und zwar indem auf den Gegendruckzylinder 72 eine Schutzfolie 74 aufgeklebt wurde, die im Prägebereich durch eine weiche Prägeunterlage in Form eines aufgeklebten weichen Latextuchs 76 ersetzt ist.

Der Prägezylinder 68 und der Gegendruckzylinder 72 bilden einen Transferspalt 78, durch den die Druckbogen 50 geführt und dabei mit der feinstrukturierten Prägung 26 versehen werden.

Fig. 5 zeigt die auf den Prägezylinder 68 aufgespannte Prägeplatte 70 genauer. Die flexible, feinstrukturierte Prägeplatte 70 ist aus Federstahl gebildet und weist einen Plattenträger 80 mit einer Stärke t von etwa t=110 µm auf. Von der Oberfläche des Plattenträgers 80 erhebt sich ein im Ausführungsbeispiel 20 mm x 20 mm großes Plateau 82 mit einer Höhe p von etwa p=500 µm. Das Plateau 82 kann beispielsweise durch Ätzen einer anfänglich 610 µm dicken Federstahlplatte erzeugt werden. In dem Plateau 82 ist durch Einwirkung von Laserstrahlung eine feinstrukturierte Reliefstruktur 84 erzeugt, die der negativen Form der gewünschten Prägestruktur 26 entspricht.

Im Ausführungsbeispiel besteht die Reliefstruktur 84 aus einer Mehrzahl paralleler Gravurlinien 86 mit einer Periode (Strukturbreite) von 200 µm. Die Strukturtiefe r durch die Laserung beträgt im Ausführungsbeispiel r=60 µm, das Aspektverhältnis also 3,3:1. Durch die geringe Schichtdicke t des Plattenträgers 80 kann die feinstrukturierte Prägeplatte 70 flexibel um den Gummituchzylinder aufgespannt werden, um den Prägezylinder 68 zu bilden.

### Bezugszeichenliste

- 10: Beipackzettel
- 12: Informationen
- 14: Sicherheitselement
- 20: optisch variable Struktur
- 22: Beschichtung
- 22-1, 22-2: Linien
- 24: Papiersubstrats
- 26: Prägestruktur
- 28: Prägelinien
- 30, 32: Betrachtungsrichtungen
- 40: Bogendruckmaschine
- 42: Anleger
- 44-1, 44-2: Druckwerke
- 46: Prägewerk
- 48: Ausleger
- 50: Druckbogen
- 60: Farbkasten
- 62: Farbwerk
- 64: Feuchtwerk
- 66: Druckplattenzylinder
- 68: Prägezylinder
- 70: Prägeplatte
- 72: Gegendruckzylinder
- 74: Schutzfolie
- 76: Latextuch
- 78: Transferspalt
- 80: Plattenträger
- 82: Plateau
- 84: Reliefstruktur
- 86: Gravurlinien

## Patentansprüche

1. Verfahren zum Herstellen eines Sicherheitselements (14) mit einer optisch variablen Struktur (20) in einer Bogendruckmaschine (40), bei dem
- ein Druckbogen (50) innerhalb der Bogendruckmaschine (40) mittels Fördersystemen an umlaufenden Greifersystemen im Greiferschluss durch zumindest ein Druckwerk (44-1, 44-2) und ein Prägewerk (46) geführt wird,
- der Druckbogen (50) in dem zumindest einen Druckwerk (44-1, 44-2) mit einer Beschichtung (22) mit einem sich wiederholenden Muster (22-1, 22-2) versehen wird, und
- der Druckbogen (50) in dem Prägewerk (46) mit einer feinstrukturierten Prägestruktur (26) versehen wird,
- wobei die feinstrukturierte Prägestruktur (26) und die Beschichtung (22) durch die Führung des Druckbogens (50) im Greiferschluss zueinander gepassert auf dem Druckbogen (50) erzeugt werden und die optisch variable Struktur (20) des herzustellenden Sicherheitselements (14) bilden.

2. Verfahren nach Anspruch 1, **dadurch gekennzeichnet, dass** in dem Prägewerk (46) ein mit einer flexiblen, feinstrukturierten Prägeplatte (70) versehener Prägezylinder und ein Gegendruckzylinder einen Transferspalt bilden, durch den der Druckbogen (50) geführt und dabei mit der feinstrukturierten Prägestruktur (26)versehen wird.

3. Verfahren nach Anspruch 1 oder 2, **dadurch gekennzeichnet, dass** der Druckbogen (50) durch zwei oder mehr Druckwerke (44-1, 44-2) geführt und dabei mit einer mehrfarbigen, insbesondere zweifarbigen Beschichtung versehen wird.

4. Verfahren nach wenigstens einem der Ansprüche 1 bis 3, **dadurch gekennzeichnet, dass** der Druckbogen (50) zunächst mit der Beschichtung (22) und anschließend mit der feinstrukturierten Prägestruktur (26) versehen wird.

5. Bogendruckmaschine (40) zum Bedrucken und Prägen von Druckbogen (50) zur Herstellung von Sicherheitselementen (14) mit einer optisch variablen Struktur (20), mit
- zumindest einem Druckwerk (44-1, 44-2), das ausgelegt und eingerichtet ist, die Druckbogen (50) mit einer Beschichtung (22) mit einem sich wiederholenden Muster (22-1, 22-2) zu versehen,
- einem Prägewerk (46), das ausgelegt und eingerichtet ist, die Druckbogen (50) mit einer feinstrukturierten Prägestruktur (26) zu versehen, und mit
- Fördersystemen zum Führen der Druckbogen (50) innerhalb der Bogendruckmaschine (40) an umlaufenden Greifersystemen im Greiferschluss durch das zumindest eine Druckwerk (44-1, 44-2) und das Prägewerk (46), um die feinstrukturierte Prägestruktur (26) und die Beschichtung (22) zueinander gepassert auf den Druckbogen (50) zu erzeugen und dadurch die optisch variable Struktur (20) der herzustellenden Sicherheitselemente (14) zu bilden.

6. Bogendruckmaschine (40) nach Anspruch 5, **dadurch gekennzeichnet, dass** in dem Prägewerk (46) ein Prägezylinder und ein Gegendruckzylinder einen Transferspalt zur Durchführung und Prägung der Druckbogen bilden, wobei der Prägezylinder mit einer flexiblen, feinstrukturierten Prägeplatte (70) versehen ist.

7. Bogendruckmaschine (40) nach Anspruch 5 oder 6, **dadurch gekennzeichnet, dass** der Gegendruckzylinder im Prägebereich mit einer weichen Prägeunterlage, insbesondere einem weichen Latextuch versehen ist.

8. Bogendruckmaschine (40) nach Anspruch 6 oder 7, **dadurch gekennzeichnet, dass** der Prägezylinder mit einer flexiblen, feinstrukturierten Prägeplatte (70) versehen ist, die einen Plattenträger und ein gegenüber der Oberfläche des Plattenträgers erhabenes Plateau aufweist, das mit einer feinstrukturierten Reliefstruktur versehen ist.

9. Bogendruckmaschine (40) nach Anspruch 8, **dadurch gekennzeichnet, dass** die feinstrukturierte Reliefstruktur der Prägeplatte (70) Strukturtiefen zwischen 20 µm und 250 µm, bevorzugt zwischen 40 µm und 150 µm, besonders bevorzugt zwischen 60 µm und 120 µm aufweist und/oder Strukturbreiten zwischen 20 µm und 1500 µm, bevorzugt zwischen 40 µm und 1000 µm, besonders bevorzugt zwischen 60 µm und 500 µm aufweist.

10. Bogendruckmaschine (40) nach Anspruch 8 oder 9, **dadurch gekennzeichnet, dass** das Aspektverhältnis von Strukturbreite zu Strukturtiefe der feinstrukturierten Reliefstruktur der Prägeplatte (70) zwischen 1:1 und 10:1, bevorzugt zwischen 1,5:1 und 3,5:1 liegt.

11. Bogendruckmaschine (40) nach wenigstens einem der Ansprüche 8 bis 10, **dadurch gekennzeichnet, dass** der Plattenträger der Prägeplatte (70) eine Stärke zwischen 50 µm und 800 µm, bevorzugt zwischen 80 µm und 500 µm, besonders bevorzugt zwischen 100 µm und 250 µm aufweist.

12. Bogendruckmaschine (40) nach wenigstens einem der Ansprüche 8 bis 11, **dadurch gekennzeichnet, dass** das erhabene Plateau der Prägeplatte (70) eine Höhe zwischen 200 µm und 1000 µm, bevorzugt zwischen 300 µm und 750 µm, besonders bevorzugt zwischen 400 µm und 600 µm aufweist.

13. Bogendruckmaschine (40) nach wenigstens einem der Ansprüche 8 bis 11, **dadurch gekennzeichnet, dass** die Reliefstruktur der Prägeplatte (70) linienförmige Reliefelemente oder nicht-linienförmige Reliefelemente enthält, wobei linienförmige Reliefelemente mit Vorteil gerade oder gekrümmt, insbesondere gewellt verlaufen, und nicht-linienförmige Reliefelemente mit Vorteil pyramidenförmig und/oder kreiskugelförmig ausgebildet sind.

## Claims

1. A method for manufacturing a security element (14) having an optically variable pattern (20) in a sheet-fed printing press (40), in which
- a print sheet (50) is fed within the sheet-fed printing press (40) by means of conveyor systems to rotary gripper systems in a gripper closure through at least one printing unit (44-1, 44-2) and an embossing unit (46),
- the print sheet (50) in the at least one printing unit (44-1, 44-2) is furnished with a coating (22) having a repeating pattern (22-1, 22-2), and
- the print sheet (50) in the embossing unit (46) is furnished with a finely textured embossing pattern (26),
- the finely textured embossing pattern (26) and the coating (22) being produced in register with each other on the print sheet (50) by the guidance of the print sheet (50) in the gripper closure and forming the optically variable pattern (20) of the security element (14) to be manufactured.

2. The method according to claim 1, **characterized in that,** in the embossing unit (46), an embossing cylinder furnished with a flexible, finely textured embossing plate (70) and an impression cylinder form a transfer gap through which the print sheet (50) is fed and, in the process, is furnished with the finely patterned embossing pattern (26).

3. The method according to claim 1 or 2, **characterized in that** the print sheet (50) is fed through two or more printing units (44-1, 44-2) and, in the process, is furnished with a multicolor, especially two-color, coating.

4. The method according to at least one of claims 1 to 3, **characterized in that** the print sheet (50) is furnished first with the coating (22) and subsequently with the finely textured embossing pattern (26).

5. A sheet-fed printing press (40) for printing on and embossing print sheets (50) for manufacturing security elements (14) having an optically variable pattern (20), having
- at least one printing unit (44-1, 44-2) that is arranged and adapted to furnish the print sheets (50) with a coating (22) having a repeating pattern (22-1, 22-2),
- an embossing unit (46) that is arranged and adapted to furnish the print sheet (50) with a finely textured embossing pattern (26), and having
- conveyor systems for feeding the print sheets (50) within the sheet-fed printing press (40) to rotary gripper systems in the gripper closure through the at least one printing unit (44-1, 44-2) and the embossing unit (46) to produce the finely textured embossing pattern (26) and the coating (22) in register with each other on the print sheet (50) and, in this way, to form the optically variable pattern (20) of the security elements (14) to be manufactured.

6. The sheet-fed printing press (40) according to claim 5, **characterized in that,** in the embossing unit (46), an embossing cylinder and an impression cylinder form a transfer gap for feeding through and embossing the print sheet, the embossing cylinder being furnished with a flexible, finely textured embossing plate (70).

7. The sheet-fed printing press (40) according to claim 5 or 6, **characterized in that** the impression cylinder is furnished in the embossing region with a soft embossing pad, especially a soft latex blanket.

8. The sheet-fed printing press (40) according to claim 6 or 7, **characterized in that** the embossing cylinder is furnished with a flexible, finely textured embossing plate (70) that comprises a plate carrier and a plateau that is raised compared with the surface of the plate carrier and that is furnished with a finely textured relief pattern.

9. The sheet-fed printing press (40) according to claim 8, **characterized in that** the finely textured relief pattern of the embossing plate (70) has pattern depths between 20 µm and 250 µm, preferably between 40 µm and 150 µm, particularly preferably between 60 µm and 120 µm and/or has pattern widths between 20 µm and 1500 µm, preferably between 40 µm and 1000 µm, particularly preferably between 60 µm and 500 µm.

10. The sheet-fed printing press (40) according to claim 8 or 9, **characterized in that** the aspect ratio of pattern width to pattern depth in the finely textured relief pattern of the embossing plate (70) is between 1:1 and 10:1, preferably between 1.5:1 and 3.5:1.

11. The sheet-fed printing press (40) according to at least one of claims 8 to 10, **characterized in that** the plate carrier of the embossing plate (70) has a thickness between 50 µm and 800 µm, preferably between 80 µm and 500 µm, particularly preferably between 100 µm and 250 µm.

12. The sheet-fed printing press (40) according to at least one of claims 8 to 11, **characterized in that** the raised plateau of the embossing plate (70) has a height between 200 µm and 1000 µm, preferably between 300 µm and 750 µm, particularly preferably between 400 µm and 600 µm.

13. The sheet-fed printing press (40) according to at least one of claims 8 to 11, **characterized in that** the relief pattern of the embossing plate (70) includes line-shaped relief elements or non-line-shaped relief elements, line-shaped relief elements advantageously running straight or in a curve, especially in a wave, and non-line-shaped relief elements advantageously being developed to be pyramid-shaped and/or circular-sphere-shaped.

## Revendications

1. Procédé de fabrication d'un élément de sécurité (14) comportant une structure optiquement variable (20) dans une machine d'impression de feuilles (40), dans lequel
- une feuille d'impression (50) est guidée à l'intérieur de la machine d'impression de feuilles (40) au moyen de systèmes de convoyage au niveau de systèmes de préhension périphériques en correspondance de préhension par l'intermédiaire d'au moins une unité d'impression (44-1,44-2) et une unité de gaufrage (46),
- la feuille d'impression (50) est pourvue, dans l'au moins une unité d'impression (44-1,44-2), d'un revêtement (22) comportant un motif répétitif (22-1,22-2), et
- la feuille d'impression (50) est pourvue dans l'unité de gaufrage (46) d'une structure de gaufrage finement structurée (26),
- la structure de gaufrage finement structurée (26) et le revêtement (22) étant réalisés par le guidage de la feuille d'impression (50) en correspondance de préhension de manière mutuellement adaptée à la feuille d'impression (50) et constituant la structure optiquement variable (20) de l'élément de sécurité (14) à fabriquer.

2. Procédé selon la revendication 1, **caractérisé en ce que**, dans le groupe de gaufrage (46), un cylindre de gaufrage pourvu d'une plaque de gaufrage souple et finement structurée (70) et un cylindre de contre-pression forment un interstice de transfert à travers lequel la feuille d'impression (50) est guidée et pourvue alors de la structure de gaufrage finement structurée (26).

3. Procédé selon la revendication 1 ou 2, **caractérisé en ce que** la feuille d'impression (50) est guidée à travers deux unités d'impressions ou davantage (44-1,44-2) et est alors pourvue d'un revêtement multicolore, en particulier bicolore.

4. Procédé selon une des revendications 1 à 3, **caractérisé en ce que** la feuille d'impression (50) est d'abord pourvue du revêtement (22) et ensuite de la structure de gaufrage finement structurée (26).

5. Machine d'impression de feuilles (40) pour l'impression et le gaufrage de feuilles d'impression (50) destinées à la fabrication d'éléments de sécurité (14) comportant une structure optiquement variable (20), comportant
- au moins une unité d'impression (44-1,44-2) qui est conçue et aménagée pour pourvoir les feuilles d'impression (50) d'un revêtement (22) doté d'un motif répétitif (22-1,22-2),
- une unité de gaufrage (46) qui est conçue et aménagée pour pourvoir les feuilles d'impression (50) d'une structure gaufrée finement structurée (26), et
- des systèmes de convoyage pour le guidage des feuilles d'impression (50) dans la machine d'impression de feuilles (40) au niveau de systèmes de préhension périphériques en correspondance de préhension par l'au moins une unité d'impression (44-1,44-2) et l'unité de gaufrage (46) pour réaliser la structure gaufrée finement structurée (26) et le revêtement (22) en adaptation mutuelle sur la feuille d'impression (50) et constituer ainsi la structure optiquement variable (20) de l'élément de sécurité à fabriquer (14) .

6. Machine d'impression de feuilles (40) selon la revendication 5, **caractérisée en ce que**, dans l'unité de gaufrage (46), un cylindre de gaufrage et un cylindre de contre-pression constituent un interstice de transfert pour la réalisation et le gaufrage des feuilles d'impression, le cylindre de gaufrage étant pourvu d'une plaque de gaufrage (70) souple et finement structurée.

7. Machine d'impression de feuilles (40) selon la revendication 5 ou 6, **caractérisée en ce que** le cylindre de contre-pression est pourvu, dans la zone de gaufrage, d'une base de gaufrage, en particulier d'un blanchet en latex mou.

8. Machine d'impression de feuilles (40) selon la revendication 6 ou 7, **caractérisée en ce que** le cylindre de gaufrage est pourvu d'une plaque de gaufrage (70) souple et finement structurée qui présente un support de plaque et un plateau surélevé par rapport à la surface du support de plaque et qui est pourvu d'une structure en relief finement structurée.

9. Machine d'impression de feuilles (40) selon la revendication 8, **caractérisée en ce que** la structure en relief finement structurée de la plaque de gaufrage (70) présente des profondeurs de structure comprises entre 20 µm et 250 µm, de préférence entre 40 µm et 150 µm, très préférentiellement entre 60 µm et 120 µm et/ou des largeurs de structure comprises entre 20 µm et 1500 µm, de préférence entre 40 µm et 1000 µm, très préférentiellement entre 60 µm et 500 µm.

10. Machine d'impression de feuilles (40) selon la revendication 8 ou 9, **caractérisée en ce que** le rapport d'aspect entre la largeur de structure et la profondeur de structure de la structure en relief finement structurée de la plaque de gaufrage (70) est compris entre 1:1 et 10:1, de préférence entre 1,5:1 et 3,5:1.

11. Machine d'impression de feuilles (40) selon au moins une des revendications 8 à 10, **caractérisée en ce que** le support de plaque de la plaque de gaufrage (70) présente une épaisseur comprise entre 50 µm et 800 pm, de préférence entre 80 µm et 500 µm, très préférentiellement entre 100 µm et 250 µm.

12. Machine d'impression de feuilles (40) selon au moins une des revendications 8 à 11, **caractérisée en ce que** le plateau surélevé de la plaque de gaufrage (70) présente une hauteur comprise entre 200 µm et 1000 µm, de préférence entre 300 µm et 750 µm, très préférentiellement entre 400 µm et 600 µm.

13. Machine d'impression de feuilles (40) selon au moins une des revendications 8 à 11, **caractérisée en ce que** la structure en relief de la plaque de gaufrage (70) contient des éléments en relief de forme linéaire ou des éléments en relief de forme non linéaire, les éléments en relief de forme linéaire ayant avantageusement une conformation rectiligne ou courbée, ayant un particulier une extension ondulée, et les éléments en relief de forme non linéaire ayant avantageusement une conformation de forme pyramidale et/ou sphérique.
